# EUROPÄISCHE PATENTSCHRIFT

(11) **EP 2 991 911 B1**
(45) Veröffentlichungstag und Bekanntmachung des Hinweises auf die Patenterteilung: **01.02.2017**
(21) Anmeldenummer: 14718510.2
(22) Anmeldetag: 10.04.2014
(51) Int. Cl.: B65D 30/18, B65D 30/24, B65D 33/01

(54) **PAPIERSACK**
BAG MADE OF PAPER
SAC EN PAPIER

(30) Priorität: 30.04.2013 DE 202013004058 U
(43) Veröffentlichungstag der Anmeldung: 09.03.2016
(73) Patentinhaber: dy-pack Verpackungen Gustav Dyckerhoff GmbH, 57482 Wenden (DE)
(72) Erfinder: LISEK, Eduard, 57489 Drolshagen (DE); SCHULTE, Gerhard, 51789 Lindlar/Frielingsdorf (DE)
(74) Vertreter: Kirchner, Veit
(86) Internationale Anmeldenummer: PCT/EP2014/000966
(87) Internationale Veröffentlichungsnummer: WO 2014/177248

(56) Entgegenhaltungen:
- EP-A1- 2 100 821
- EP-B1- 1 858 769
- DE-A1- 4 303 894
- DE-U1- 20 200 332

## Beschreibung

Die Erfindung betrifft einen Papiersack, vorzugsweise einen Ventilpapiersack, für Schüttgut wie Zement, Gips, Granulat, Tierfutter o. Ä., mit einem Boden, vorzugsweise einem Kreuz- oder Blockboden, und mit einem dem Boden gegenüberliegenden Oberteil, in dem ggf. ein Ventilschlauch zum Befüllen des Papiersacks angeordnet ist.

Derartige Papiersäcke sind bekannt, beispielsweise aus der EP 1 858 769 B1. Im Handel verbreitet sind insbesondere die üblichen Größen 5 kg, 10 kg oder 25 kg. Sie weisen eine oder mehrere Papierlagen auf, die aus Papier oder einem Papierverbund und/oder beschichtetem Papier gebildet sind.

Zum Befüllen solcher Säcke ist ggf. ein Ventilschlauch vorgesehen, der in das Oberteil eingearbeitet ist und der zum Befüllen auf einen Füllstutzen aufgesteckt wird. Von wesentlicher Bedeutung für ein schnelles und wirtschaftliches Befüllen ist ein schnelles Entweichen der Luft während des Füllvorgangs. Andererseits soll der Sack nach dem Befüllen möglichst dicht sein. Um einen höheren Produktschutz bzw. eine längere Produktstabilität des Füllgutes zu erreichen, kann - wie in der EP 1 858 769 B1 beschrieben - eine Sperrschicht zwischen einer Innenlage und einer Außenlage aus Papier eingelegt sein.

Es hat sich herausgestellt, dass mit den vorbekannten Säcken bei empfindlichen Füllgütern ein hinreichender Produktschutz nicht gewährleistet werden kann. Derart empfindliche Füllgüter sind beispielsweise schnell bindende Produkte im Bereich der Baustoffe oder Lebensmittel, bei denen ein Aromaverlust verhindert werden muss.

Als nachteilig bei vorbekannten Säcken hat sich unter anderem erwiesen, dass die Sperrschicht dort nur lose überlappend eingelegt wurde, womit ein hinreichender Produktschutz nicht möglich war, bzw. die Produktstabilität des Füllgutes nicht ausreichend lang. Außerdem haben sich Sacklösungen als nachteilig herausgestellt, bei denen innerhalb der Sperrschicht eine weitere Papierlage angeordnet ist, weil die im Papier enthaltene Restfeuchte in das Füllgut hineindiffundieren kann und dieses dadurch schneller altern lässt bzw. zerstört.

Es ist daher Aufgabe der vorliegenden Erfindung, einen verbesserten Papiersack vorzuschlagen, der insbesondere einen erhöhten Produktschutz und/oder eine verlängerte Produktstabilität des Füllgutes gewährleistet, und gleichzeitig eine wirtschaftliche Herstellung und schnelle Entlüftung beim Befüllen erlaubt.

Erfindungsgemäß wird die Aufgabe durch einen Papiersack mit den Merkmalen des Schutzanspruchs 1 gelöst. Bevorzugte Ausgestaltungen ergeben sich aus den Unteransprüchen.

Die erfindungsgemäßen Papiersäcke weisen eine beschichtete Papierlage mit einer zum Sackinneren gewandten Beschichtung auf, welche gasdicht ist, also eine gute Abdichtung gegen Gasdurchtritt bildet, insbesondere gegen den Durchtritt von LuftSauerstoff, CO₂ oder gasförmigem Wasser. Des Weiteren weist die beschichtete Papierlage eine Überlappung auf, wobei die überlappenden Ränder vorzugsweise parallel zu den Seitenrändern des Papiersacks verlaufen, so dass sich die Überlappung nach Art eines Überlappungsstreifens vom Boden zum Oberteil erstreckt. Bei den erfindungsgemäßen Papiersäcken ist die Überlappung der beschichtete Papierlage zum Sackinneren hin dichtend verklebt, d. h. im Bereich der Überlappung ist die zum Sackinneren gewandte Lage der Innenlage mit der zum Sackäußeren gewandten Lage der beschichteten Papierlage verklebt, und die Verklebung befindet sich im Randbereich der Überlappung zum Sackinneren hin. Zwar ist die Verklebung direkt am Rand der Überlappung vorteilhaft, allerdings muss sich die Verklebung nicht direkt an der Kante der Überlappung zum Sackinneren befinden. Vielmehr kann sie auch von der Kante der Überlappung abgerückt sein, denn auch in diesem Fall kann der erfindungsgemäß bezweckte Effekt noch erreicht werden. Weiter erfindungsgemäß weist die zum Sackinneren gewandte Lage der beschichteten Papierlage im Bereich der Überlappung Perforationen auf, die von der zum Sackäußeren gewandten Lage der Überlappung überdeckt werden. Durch diese Perforationen kann beim Befüllen des Sackes Luft austreten und zur Außenseite der Überlappung hin entweichen, da die für den Luftstrom hinderliche Verklebung zum Sackinneren hin angeordnet ist. Die Verklebung zum Sackinneren hat somit eine Lenkungswirkung für den Luftstrom, sowie eine Stabilisierungswirkung für die beschichtete Papierlage im Bereich der Überlappung, dient also dem Zusammenhalten der Materialenden im Bereich der Überlappung. Dadurch kann erreicht werden, dass die beim Befüllen durch die Perforationen austretende Luft aus dem Überlappungsbereich vollständig nach außen austritt. Des Weiteren wird die Stabilität im Überlappungsbereich verbessert und die Dichtigkeit im befüllten Zustand. Des Weiteren kann der Austritt von Füllgut durch die Überlappung vermieden werden. Durch geeignete Wahl der Größen der Perforations-Öffnungen kann sichergestellt werden, dass das jeweilige Füllgut im Sack zurückgehalten wird, während die Luft durch die Perforationen entweicht. Beim fertig befüllten Sack sind die Perforationen im Bereich der Überlappung durch die äußere Lage der Innenlage zugedeckt, so dass das Eindringen von Substanzen von außen vermieden wird.

Durch die erfindungsgemäße Ausgestaltung wird eine gute Entlüftung beim Befüllen bei gleichzeitig hohem Produktschutz und verlängerter Produktstabilität des Füllguts erreicht. Durch die gasdichte Beschichtung wird vermieden, dass Luftsauerstoff, CO₂ oder gasförmiges Wasser in relevanten Mengen von außen eindringen und das Füllgut schädigen bzw. zerstören können. Diese Gase sind nämlich in erster Linie für Schäden an empfindlichen Produkten bzw. für die geringere Lagerstabilität derartiger Füllgüter verantwortlich. Da die gasdichte Beschichtung die mit dem Füllgut in Kontakt stehende Oberfläche der Sackwand bildet, befindet sich keine Papierlage in Kontakt mit dem Füllgut, aus der Restfeuchte in das Füllgut hinein diffundieren könnte.

Ein breiter ausgestalteter Überlappungsbereich erlaubt eine größere Fläche von Perforationen im Überlappungsbereich und damit eine bessere Entlüftung bei Befüllen. Nachteilig bei einem größeren Überlappungsbereich ist der höhere Materialaufwand für die Innenlage. In diesem Zielkonflikt hat es sich als vorteilhaft erwiesen, wenn die Überlappung der Innenlage mindestens 3 % des Sackumfangs, weiter vorteilhaft mindestens 10 % des Sackumfangs und noch weiter vorteilhaft mindestens 17 % höchstens aber 25 % des Sackumfangs beträgt

In einer anderen bevorzugten Ausgestaltung ist die gasdichte Beschichtung mehrschichtig aufgebaut. Bevorzugt umfasst die Beschichtung eine metallisierte Folie und/oder eine Metallfolie. Durch derartige metallisierte Folien bzw. Metallfolien lässt sich eine besonders gute Gasdichtigkeit erreichen. Sehr geeignet als metallisches Material ist Aluminium. Die metallische Gasbarriere sorgt für einen besonders guten Aromaschutz im Lebensmittelbereich.

Vorteilhafterweise bildet die gasdichte Beschichtung auch eine Barriere für Flüssigkeiten, so daß auch eine Abdichtung gegen den Eintritt von Wasser erreicht wird.

In einer anderen bevorzugten Ausgestaltung sind die Perforationen auf der Innenseite bzw. in der Innenlage der Überlappung durch Nadelung und/oder eine oder mehrere Schlitzungen gebildet. In einer anderen Variante sind die Perforationen als Mikroperforationen ausgebildet, die beispielsweise auf elektrischem oder chemischem Wege hergestellt werden können und von Zigarettenpapier bekannt sind.

Erfindungsgemäss sind zusätzlich in einem mittleren Bereich und/oder im Randbereich der Überlappung zum Sackäußeren zusätzlich Verklebungen vorhanden. Diese Verklebungen stabilisieren den Überlappungsbereich weiter. Diese Verklebungen sind durchlässig zum Sackäußeren ausgebildet, vorteilhafterweise durch unterbrochene Klebelinien entlang der Kante der Überlappung zum Sackäußeren.

In einer weiter bevorzugten Ausgestaltung weist der Papiersack mehrere erfindungsgemäße Überlappungen auf, besonders bevorzugt eine erfindungsgemäße Überlappung auf der Vorderseite des Sackes und eine weitere erfindungsgemäße Überlappung auf der Rückseite des Sackes. So kann die Entlüftung des Sackes beim Befüllen verbessert und auf beide Seiten verteilt werden.

In anderen bevorzugten Ausgestaltungen weist der erfindungsgemäße Papiersack außerhalb der beschichteten Papierlage weitere Papierlagen oder Lagen aus anderen zur Sackherstellung geeigneten Materialien auf. Auch diese Lagen müssen derart ausgebildet sein, dass sie die Luft beim Befüllen nach außen entweichen lassen. Als zur Sackherstellung geeignete Materialien kommen vorzugsweise Papier, beschichtetes Papier, Folie und/oder beschichtete Folie in Betracht.

Ausführungsbeispiele der Erfindung werden anhand der nachstehenden Figuren näher erläutert. Dabei zeigen:
- Fig. 1:: eine schematische Draufsicht auf einen Ventilsnack mit Boden und Oberteil,
- Fig. 2a:: einen schematischen Querschnitt durch den Sack gemäß Fig. 1, entlang der Linie A - A aus Fig. 1
- Fig. 2b:: die innenliegende beschichtete Papierlagen 20 des Sackes gemäß Fig. 1, mit einem vergrößerten Ausschnitt der Überlappung 22 mit der Verklebung 24,
- Fig. 2c:: die innenliegende beschichtete Papierlage 20 mit einem vergrößerten Ausschnitt des Schichtaufbaus,
- Fig. 3:: einen Schlauchabschnitt aus der beschichteten Papierlage 20 eines Sackes,
- Fig. 4:: einen Schlauchabschnitt aus der beschichteten Papierlage 20 eines Ventilsackes nach einem Beispiel und
- Fig. 5:: einen Schlauchabschnitt aus der beschichteten Papierlage 20 eines Ventilsackes nach einem Ausführungsbeispiel der Erfindung.

Figur 1 zeigt einen Papiersack 10 mit einem Kreuzboden 12 und einem Oberteil 14, wobei der Boden 12 und das Oberteil 14 auf die Vorderseite 16 des Papiersacks 10 gefaltet sind. Nicht erkennbar ist dabei die Rückseite des Sackes, die unter der Vorderseite 16 liegt. Im Oberteil 14 ist ein Ventilschlauch 15 eingesetzt.

Hergestellt ist dieser Papiersack, wie insbesondere der Querschnitt gemäß Fig. 2a zeigt, aus einer innenliegenden beschichteten Papierlage 20 und einer Außenlage 18 aus Papier oder einem Papierverbund. Die Überlappung 19 der Außenlage ist schmal gehalten und verklebt, so dass die Außenlage zwischen Boden 12 und Oberteil 14 einen Schlauchabschnitt bildet. Die Überlappung 22 der innenliegenden beschichteten Papierlage 20 ist breiter ausgebildet und mit der Verklebung 24 zum Sackinneren hin verklebt. Die beschichtete Papierlage 20 bildet zwischen Boden 12 und Oberteil 14 ebenfalls einen Schlauchabschnitt, bei dem sich die Überlappung 22 als Streifen vom Boden 12 zum Oberteil 14 erstreckt.

Figur 2b zeigt die innenliegende beschichtete Papierlage 20 mit einem vergrößerten Ausschnitt der Überlappung 22. Im Bereich der Überlappung 22 überlappt die zum Sackinneren gewandte Lage 34 der beschichteten Papierlage 20 mit der nach außen gewandten Lage 36 der beschichteten Papierlage 20. An ihrem zum Sackinneren gewandten Rand ist die Überlappung 22 mittels der Verklebung 24 dichtend verklebt.

Figur 2c zeigt den Schichtaufbau der innenliegenden beschichteten Papierlage 20. An ihrer Außenseite weist die beschichtete Papierlage 20 eine Trägerschicht 41 aus Papier auf. Nach innen folgt als nächste Schicht eine Metallisierung 42, die vorzugsweise aus Aluminium gebildet ist. Die Metallisierung 42 wird durch eine Kunststoffbeschichtung geschützt, die in ihrem Kern 43 aus PET (Polyethylenterephthalat) oder vergleichbaren Kunststoffen besteht. Der Kern 43 ist beidseitig mit einer Oberflächenschicht bzw. Oberflächenbehandlung 44 versehen. Zwischen Metallisierung 42 und Oberflächenbehandlung 44 befindet sich eine Lackschicht 45. Auf der äußeren Oberflächenbehandlung 44 ist eine Korona-Vorbehandlung 46, die dann die innerste Schicht zum Sackinnern hin bildet. Die auf der metallischen Gasbarriere aufgebrachte Kunststoffbeschichtung schützt die Metallschicht bei der Sackherstellung vor Beschädigungen.

Figur 3 zeigt eine schematische Draufsicht auf den Schlauchabschnitt der beschichteten Papierlage 20. Die Überlappung 22 der Papierlage 20 wird zum Sackinneren hin begrenzt durch die Innenkante 26 und zum Sackäußeren durch die Außenkante 28.

Figur 4 zeigt die Ausgestaltung des Überlappungsbereichs 22 der Papierlage 20 nach einem ersten Beispiel. Neben der Innenkante 26 der Überlappung ist der Überlappungsbereich mit einer durchgehenden Klebelinie 24 zum Sackinneren hin dichtend verklebt. Zum Sackäußeren hin ist die Außenkante 28 der Überlappung lose, d. h. nicht verklebt. Im Bereich der Überlappung 22 ist die zum Sackinneren gewandte Lage 34 der Papierlage 20 perforiert. Die Perforation 38, die in Figur 4 mit Kreuzchen dargestellt ist, verläuft in gleicher Weise wie die Überlappung als Streifen vom Boden 12 zum Oberteil 14. Vorteilhafterweise beträgt die Breite B2 des Perforationsstreifens etwa die Hälfte der Breite B1 des Überlappungsstreifens 20. Die zum Sackäußeren gewandte Lage 36 der Papierlage 20 weist im Überlappungsbereich keine Perforationen auf. Dadurch werden die Perforationen 38 überdeckt.

In dem erfindungsgemässen Ausführungsbeispiel nach Figur 5 ist die Überlappung entlang der Außenkante 28 mit einer unterbrochenen Klebelinie 32 verklebt. Dadurch ist die Überlappung an der Außenkante 28 stabilisiert.

Mit der Erfindung wird eine Reihe von Vorteilen erreicht. Insbesondere kann der Papiersack beim Befüllen gut entlüftet werden, und durch die gasdichte Beschichtung an der Innenseite des Sackes und die Überdeckung der Entlüftungsperforationen beim gefüllten Sack wird ein hoher Produktschutz sowie eine verlängerte Produktstabilität des Füllgutes erreicht. Zudem vereinfacht sich die Herstellung des Sackes gegenüber dem Stand der Technik EP 1 858 769 B1, da keine separate Sperrschicht zwischen zwei Papierlagen eingelegt werden muss.

## Patentansprüche

1. Papiersack (10) für Schüttgut wie Zement, Gips, Granulat, Tierfutter o. Ä., mit einem Boden (12), vorzugsweise einem Kreuz- oder Blockboden, und mit einem dem Boden gegenüberliegenden Oberteil (14), in dem ggf. ein Ventilschlauch (15) zum Befüllen des Papiersacks angeordnet ist,
**dadurch gekennzeichnet, daß**
der Papiersack eine beschichte Papierlage (20) aufweist, mit einer zum Sackinneren gewandten gasdichten Beschichtung (42, 43, 44, 45, 46), wobei die Beschichtung die mit dem Füllgut in Kontakt stehende Oberfläche der Innenwand des Papiersackes bildet, und wobei die beschichtete Papierlage (20) eine Überlappung (22) aufweist, die zum Sackinneren hin dichtend verklebt ist, und wobei im Bereich der Überlappung die zum Sackinneren gewandte Lage (34) der beschichteten Papierlage (20) Perforationen (38) aufweist, die von der zum Sackäußeren gewandten Lage (36) der beschichteten Papierlage überdeckt werden und wobei die Überlappung in einem mittleren Bereich und/oder im Bereich ihres Randes zum Sackäußeren zusätzliche Verklebungen (32) aufweist, wobei die zusätzlichen Verklebungen durchlässig zum Sackäußeren ausgebildet sind, vorzugsweise als unterbrochene Klebelinien (32).

2. Papiersack nach dem vorhergehenden Anspruch, **dadurch gekennzeichnet, dass** die Überlappung der beschichteten Papierlage mindestens 3 % des Sackumfangs, vorzugsweise mindestens 10 % des Sackumfangs und weiter vorzugsweise mindestens 17 % bis maximal 25 % des Sackumfangs beträgt.

3. Papiersack nach einem der vorhergehenden Ansprüche, **dadurch gekennzeichnet, dass** die nach innen gewandte Beschichtung (42, 43, 44, 45, 46) der beschichteten Papierlage (20) mehrschichtig aufgebaut ist.

4. Papiersack nach einem der vorhergehenden Ansprüche, **dadurch gekennzeichnet, dass** die nach innen gewandte Beschichtung der beschichteten Papierlage eine metallisierte Folie und/oder eine Metallfolie umfasst.

5. Papiersack nach einem der vorhergehenden Ansprüche, **dadurch gekennzeichnet, dass** die Perforation (38) in der Innenlage (34) der Überlappung (22) der beschichteten Papierlage durch eine Nadelung und/oder eine oder mehrere Schlitzungen gebildet ist.

6. Papiersack nach einem der vorhergehenden Ansprüche, **dadurch gekennzeichnet, dass** die beschichtete Papierlage weitere Überlappungen aufweist, die gemäß einem der vorhergehenden Ansprüche ausgebildet sind, vorzugsweise derart, dass eine Überlappung auf der Vorderseite des Sackes und eine weitere auf der Rückseite ausgebildet ist.

7. Papiersack nach einem der vorhergehenden Ansprüche, **dadurch gekennzeichnet, dass** als Umhüllung der beschichteten Papierlage (20) eine oder mehrere weitere Materiallagen vorhanden sind, die beim Befüllen des Papiersackes Luft nach außen entweichen lassen, und die aus zur Sackherstellung geeigneten Materialien gebildet sind, vorzugsweise aus Papier, beschichtetem Papier, Folie und/oder beschichteter Folie.

## Claims

1. A paper sack (10) for bulk material such as cement, gypsum, granulate, animal feed or similar, having a base (12), preferably a cross bottom or block bottom, and having an upper part (14) which is disposed opposite the base and in which a valve hose (15) is optionally arranged for filling the paper sack,
**characterized in that**
the paper sack has a coated paper layer (20) having a gas-tight coating (42, 43, 44, 45, 46) facing the sack interior, wherein the coating forms the surface of the inner wall of the paper sack contacting the filling material, and wherein the coated paper layer (20) has an overlap (22) which is sealingly adhesively bonded toward the sack interior, and wherein the layer (34) of the coated paper layer (20) facing the sack interior has perforations (38) in the region of the overlap which are covered by the layer (36) of the coated paper layer facing the sack exterior, and wherein the overlap has additional adhesive bonds (32) in a middle region and/or in the region of its margin toward the sack exterior, wherein the additional adhesive bonds are configured as permeable toward the sack exterior, preferably as interrupted adhesive lines (32).

2. A paper sack in accordance with the preceding claim, **characterized in that** the overlap of the coated paper layer is at least 3% of the sack circumference, preferably at least 10% of the sack circumference, and further preferably at least 17% to a maximum of 25% of the sack circumference.

3. A paper sack in accordance with one of the preceding claims, **characterized in that** the inwardly facing coating (42, 43, 44, 45, 46) of the coated paper layer (20) has a multi-layer structure.

4. A paper sack in accordance with one of the preceding claims, **characterized in that** the inwardly facing coating of the coated paper layer comprises a metalized film and/or a metal film.

5. A paper sack in accordance with one of the preceding claims, **characterized in that** the perforation (38) in the inner layer (34) of the overlap (22) of the coated paper layer is formed by needling and/or by one or more slits.

6. A paper sack in accordance with one of the preceding claims, **characterized in that** the coated paper layer has further overlaps which are configured in accordance with one of the preceding claims, preferably such that one overlap is formed on the front side of the sack and a further one is formed on the rear side.

7. A paper sack in accordance with one of the preceding claims, **characterized in that** one or more further material layers are present as a sheath of the coated paper layer (20), which further material layers allow air to escape to the outside on the filling of the paper sack and which are formed from materials suitable for sack manufacture, preferably from paper, coated paper, film and/or coated film.

## Revendications

1. Sac en papier (10) pour matières en vrac telles que du ciment, du plâtre, des granulés, des aliments pour animaux ou similaires, comprenant un fond (12), de préférence un fond croisé ou plat, et comprenant une partie supérieure (14) opposée au fond, dans laquelle est disposé le cas échéant un tube à valve (15) pour remplir le sac en papier,
**caractérisé en ce que**
le sac en papier comporte une couche de papier enduite (20), comprenant un enduit étanche au gaz (42, 43, 44, 45, 46) dirigé vers l'intérieur du sac, l'enduit formant la surface de la paroi intérieure du sac en papier qui est en contact avec les matières en vrac, et la couche de papier enduite (20) comportant un recouvrement (22), qui est collé de manière étanche en direction de l'intérieur du sac, et la couche dirigée vers l'intérieur du sac (34) de la couche de papier enduite (20) comportant, dans la zone du recouvrement, des trous (38) qui sont recouverts par la couche dirigée vers l'extérieur du sac (36) de la couche de papier enduite, et le recouvrement comportant dans une zone médiane et/ou dans la zone de son bord dirigé vers l'extérieur du sac des collages (32) supplémentaires, les collages supplémentaires étant réalisés perméables en direction de l'extérieur du sac, de préférence en tant que lignes adhésives interrompues (32).

2. Sac en papier selon la revendication précédente, **caractérisé en ce que** le recouvrement de la couche de papier enduite représente au moins 3 % du pourtour du sac, de préférence au moins 10 % du pourtour du sac et de manière encore préférentielle au moins 17 % à maximum 25 % du pourtour du sac.

3. Sac en papier selon l'une des revendications précédentes, **caractérisé en ce que** l'enduit dirigé vers l'intérieur (42, 43, 44, 45, 46) de la couche de papier enduite (20) est constitué de plusieurs couches.

4. Sac en papier selon l'une des revendications précédentes, **caractérisé en ce que** l'enduit dirigé vers l'intérieur de la couche de papier enduite comprend une feuille métallisée et/ou une feuille métallique.

5. Sac en papier selon l'une des revendications précédentes, **caractérisé en ce que** les trous (38) dans la couche intérieure (34) du recouvrement (22) de la couche de papier enduite sont formés par perforation et/ou un ou plusieurs entaillages.

6. Sac en papier selon l'une des revendications précédentes, **caractérisé en ce que** la couche de papier enduite comporte d'autres recouvrements, qui sont réalisés selon l'une des revendications précédentes, de préférence de telle manière qu'un recouvrement est formé sur la face avant du sac et un autre sur la face arrière.

7. Sac en papier selon l'une des revendications précédentes, **caractérisé par** une ou plusieurs autres couches de matériau pour envelopper la couche de papier enduite (20), qui laissent s'échapper de l'air vers l'extérieur lors du remplissage du sac en papier, et qui sont formées en des matériaux adaptés pour la fabrication de sacs, de préférence en papier, en papier enduit, en feuille et/ou en feuille enduite.
